# EUROPÄISCHE PATENTSCHRIFT

(11) **EP 0 022 070 B1**
(45) Veröffentlichungstag und Bekanntmachung des Hinweises auf die Patenterteilung: **08.12.1982**
(21) Anmeldenummer: 80810185.1
(22) Anmeldetag: 02.06.1980
(51) Int. Cl.: E04C 3/32, E04H 1/12

(54) **Stützrohr mit mindestens einem mit demselben lösbar verbundenen Anschlussprofil für Kleinbauten**
Tubular supporting part for small building structures, with at least one connecting element detachably associated with
Etai tubulaire pour petites constructions avec au moins un profil de raccordement qui lui est associé de façon détachable

(30) Priorität: 19.06.1979 CH 5730/79
(43) Veröffentlichungstag der Anmeldung: 07.01.1981
(73) Patentinhaber: Schweizerische Aluminium AG, 8212 Neuhausen am Rheinfall (CH)
(72) Erfinder: Aurich, Reinhard, CH-5430 Wettingen (CH)

## Beschreibung

Die vorliegende Erfindung bezieht sich auf ein Stützrohr mit mindestens .einem mit demselben lösbar verbundenen Anschlußprofil für Kleinbauten, insbesondere für Skelettrahmenkonstruktionen derselben, wobei das Anschlußprofil mit mindestens einem an seinem Umfang nach außen weisenden und in Rohrlängsrichtung verlaufenden Steg versehen ist und am Außenumfang des Stützrohres anliegt.

Unter Kleinbauten sind hier beispielsweise offene Unterstände, Wartehallen, Kabinen, Kioske, Standbau und dergleichen mehr zu verstehen.

Derartige Kleinbauten weisen zumeist eine Skelettrahmenkonstruktion auf und können mit beliebigem Grundriß hergestellt werden.

Ein wichtiges Bestandteil einer Skelettrahmenkonstruktion bilden stets die Stützrohre mit ihren Anschlußprofilen, an welchen Wände oder Türen aus Blech, Wellband, Glas, Holz etc. wahlweise innerhalb oder außerhalb der Skelettrahmenkonstruktion - je nach den Anforderungen - befestigt bzw. montiert werden können.

Als verhältnismäßig aufwendig hat sich bisher besonders die Befestigung von Wänden und Türen an der Skelettrahmenkonstruktion bzw. an den Stützrohren derselben erwiesen, da an solche Verbindungen zwischen den Wänden und den Stützrohren hohe Anforderungen bezüglich der Haltbarkeit, Festigkeit und Dichtigkeit gestellt werden, woraus im Hinblick auf die erforderlichen zahlreichen Verbindungsstellen erhebliche Kosten zur Herstellung solcher Verbindungen entstehen.

Bei Kleinbauten der vorbeschriebenen Art bzw. bei den Skelettrahmenkonstruktionen derselben gelangen häufig Schraub- und/oder Schweißverbindungen zur Anwendung. Im Hinblick auf die Schweißverbindungen ist jedoch besonders darauf hinzuweisen, daß sich bei der Anwendung derselben beschädigte Wandteile sehr schwierig gegen neue Wandteile auswechseln lassen, wenn dieses einmal erforderlich sein sollte, weshalb in der Praxis die Schraubverbindungen vor den Schweißverbindungen vorgezogen werden. Im Hinblick darauf, daß die Kleinbauten unterschiedliche Grundrisse, das heißt beispielsweise dreieckig, viereckig oder mehreckig ausgebildet sein können, ergibt sich Häufig die Situation, daß zwei mit einem Stützrohr verbundene Wandteile nicht immer einen Winkel von 90° bilden, sondern daß ein solcher von zwei Wandteilen gebildeter Winkel gegebenenfalls auch unter oder über 90° betragen kann.

Bekannt ist beispielsweise gemäß der DE-C-844 055 ein stabförmiges Bauelement, insbesondere für vorübergehend benützte Wandteile. Das Bauelement weist die Form eines Rohres auf, an welchem diametral gegenüberstehende Streifen mit Löchern oder mit Löchern versehene Kastenprofile wahlweise anzuordnen sind. Solche Bauelemente könnten in einem beschränkten Umfang wohl an Kleinbauten mit quadratischem oder rechteckigem Grundriß zur Anwendung gelangen. Für die Anwendung an Kleinbauten mit dreieckigem oder mehreckigem Grundriß wären diese Bauelemente jedoch nicht geeignet.

Der für die Erfindung maßgebliche Stand der Technik ist vielmehr aus der DE-B2-2 305 612 zu entnehmen, weiche sich auf ein Leichtmetall-Hohlprofil für einen Abstütz- und/oder Knotenpunkt einer Rahmenkonstruktion bezieht: Diesem stabförmigen Hohlprofil haften jedoch bezüglich der Verbindungsmöglichkeiten von Anschlußteilen an Kleinbauten und schließlich auch im Hinblick auf das äußere Erscheinungsbild Nachteile an.

Durch die Ausgestaltung des Hohlprofils mit hinterschnittenen, in der Längsrichtung des Stabes verlaufenden Nuten können die Anschlußprofile nur von den Enden des Hohlprofils her eingebracht werden. Das stabförmige Hohlprofil weist im Vergleich mit unserem Stützrohr an seinem Umfang keinen festen Anschlußarm auf, welcher mit demselben eine Einheit bildet. Gesamthaft gesehen werden hierdurch anfallende Montagearbeiten bei der Anbringung sämtlicher Anschlußarme, die hier nachteiligerweise vornehmlich von oben in die hinterschnittenen Nuten der stabförmigen Hohlprofile eingeschoben werden, erschwert.

Erfindungsgemäß wird die der Erfindung zugrunde liegende Aufgabe, welche in der Beseitigung der oben angegebenen Nachteile zu sehen ist, durch die Kombination folgender Merkmale gelöst:
a) daß auch das Stützrohr mit mindestens einem an seinem Umfang nach außen weisenden Steg versehen ist,
b) daß an dem äußeren Umfang des Stützrohres eine Vielzahl von achsparallel zu demselben verlaufenden Vertiefungen vorgesehen sind und
c) daß weiterhin das Anschlußprofil auf seiner kreisbogenförmig geformten Innenseite, ausgehend von einem Fußkreisbogen, eine Vielzahl von Erhebungen aufweist, welche mit den Vertiefungen des Stützrohres im Eingriff stehen.

Weitere vorteilhafte Ausführungsbeispiele und Anwendungsmöglichkeiten des Erfindungsgegenstandes sind aus der nachfolgenden Beschreibung zu entnehmen.

Die Zeichnung zeigt vier Ausführungsbeispiele und mehrere Anwendungsbeispiele des Erfindungsgegenstandes in vereinfachter Darstellungsweise, und zwar:
Fig. 1 einen Querschnitt durch ein Stützrohr (10), welches mit einem in Längsrichtung desselben verlaufenden Steg (22) eine Einheit bildet und an seinem Umfang (24) mit in Längsrichtung verlaufenden wellenförmigen Vertiefungen (26) versehen ist,
Fig. 2 einen Querschnitt durch ein Anschlußprofil (12) für das in der Fig. 1 gezeigte Stützrohr (10), wobei das Anschlußprofil mit einem in Längsrichtung desselben verlaufenden Steg (20) eine Einheit bildet, dessen Innenseite - ausgehend von einem Fußkreisbogen (30) - mit in der Längsrichtung des Rohres verlaufenden wellenförmigen Erhebungen (32) versehen ist, welche in ihrer Kontur den am äußeren Umfang des Stützrohres angeordneten Vertiefungen (26) entsprechen,
Fig. 3 einen teilweisen Querschnitt durch ein Anschlußprofil (12) für das in der Fig. 4 gezeigte Stützrohr (10), wobei das Profil mit einem in Längsrichtung desselben verlaufenden Steg (20) eine Einheit bildet, einen Kreisbogen von 90° beschreibt und an seiner Innenseite mit gleichmäßig geformten, in Längsrichtung verlaufenden Zähnen (42) versehen ist,
Fig. 4 einen teilweisen Querschnitt durch ein Stützrohr (10), welches mit einem in Längsrichtung desselben verlaufenden Steg eine Einheit bildet und an seinem Umfang mit gleichmäßig geformten, in Längsrichtung des Rohres verlaufenden Vertiefungen (48) versehen ist, welche mit ihrer Kontur der Kontur der an der Innenseite des Anschlußprofils (12) angeordneten Zähne (42) entsprechen, welches in der Fig. 3 dargestellt worden ist,
Fig. 5-8 teilweise Querschnitte von vier Stützrohren mit den am meisten gebräuchlichen Profilierungen und die
Fig. 9.-24 verschiedene Grundrisse der am meisten zur Anwendung gelangenden Kleinbauten, aus welchen besonders die Lage der einzelnen Stützrohre zu ersehen ist,
Fig. 25 eine isometrische Darstellung eines mit einem Anschlußprofil fest verbundenen Stützrohres.

Gemäß den Fig. 1--28 ist ein zylindrisch geformtes Stützrohr (10), welches Bestandteil eines Kleinbaues bildet, mit mindestens einem Anschlußprofil (12) mit Hilfe von jeweils mindestens zwei Senkschrauben (14) lösbar verbunden. Am Anschlußprofil (12) sind Bohrungen (16) und, in einer entsprechenden Position am Stützrohr (10), Gewindebohrungen (18) vorgesehen, um die Senkschrauben (14) durch die Bohrungen (16)- hindurchführen und in die Gewindebohrungen (18) des Stützrohres (10) einschrauben zu können. Weiterhin ist am Anschlußprofil (12), welches vorzugsweise mit Hilfe eines an sich bekannten Strangpreßverfahrens hergestellt wird, ein radial nach außen weisender Steg (20) vorgesehen, welcher mit dem Anschlußprofil (12) eine Einheit bildet und im wesentlichen zur Befestigung von nicht näher dargestellten Wandteilen an demselben dient.

Das vorzugsweise im Strangpreßverfahren hergestellte Stützrohr (10) ist an seinem Umfang ebenfalls mit mindestens einem radial nach außen weisenden Steg (22) verstehen, welcher mit dem Rohr (10) eine Einheit bildet und, wie der Steg (20) des Anschlußprofils (12), im wesentlichen zur Befestigung von nicht näher dargestellten Wandteilen an demselben dient.

Bei dem in den Fig. 1 und 2 gezeigten ersten Ausführungsbeispiel weist das Stützrohr (10) - ausgehend vom äußeren Umfang (24) desselben - im Querschnitt gesehen wellenförmige Vertiefungen (26) auf, während andererseits an einer kreisbogenförmigen Innenfläche (28) des Anschlußprofils (12) - ausgehend von einem Fußkreisbogen (30) - wellenförmige Erhebungen (32) vorgesehen sind, deren Konturen im wesentlichen den wellenförmigen Vertiefungen (26) des Stützrohres (10) angepaßt sind.

Die am Stützrohr (10) und am Anschlußprofil (12) jeweils angeordneten Vertiefungen und Erhebungen stehen im montierten Zustand des Rohres (10) und des Anschlußprofils (12) miteinander im Eingriff, wodurch das Anschlußprofil (12) gegenüber dem Stützrohr (10) besonders gut gegen auf Torsion wirkende Kräfte gesichert ist und sich somit nicht gegenüber dem Stützrohr (10) in Umfangsrichtung versetzen kann.

Am Umfang des Stützrohres (10) beträgt der mittlere Abstand der wellenförmigen Vertiefungen (26) vorzugsweise einen Winkelbereich von 15°. Dieser Abstand ist in der gleichen Weise auch für die wellenförmige Erhebungen (32) des Anschlußprofils (12) vorgesehen.

Das Anschlußprofil (12) beschreibt einen Kreisbogen in einem Winkelbereich- von 90°. Der radial nach außen weisende Steg (20) ist derart am Umfang des Anschlußprofils (12) angeordnet worden, daß eine durch ein Ende (34) des Kreisbogens hindurchgeführte radiale Linie (36) mit dem Steg (20) einen Winkel von 30° bildet.

Gemäß dem in den Fig. 3 und 4 gezeigten zweiten Ausführungsbeispiel eines Anschlußprofils (12) und eines Stützrohres (10) sind jeweils in einem Winkelbereich von 15 Bogengraden- - ausgehend von einem Fußkreisbogen (38) mit dem Radius (40) - an der Innenseite des Profils (12) zahnartige Erhebungen (42) an dem Anschlußprofil (12) vorgesehen. Weiterhin weist das Stützrohr (10) - ausgehend von einem äußeren kreisförmigen Umfang (44) mit dem Radius (46) - sich jeweils über einen Winkelbereich von 15 Bogengraden erstreckende Vertiefungen (48) auf, welche den Konturen der an dem Anschlußprofil (12) vorgesehenen Erhebun= gen (42) im wesentlichen entsprechen.

Der bei dem in der Fig. 3 gezeigten Anschlußprofil (12) durch die Flanken (50 und 52) der zahnartigen Erhebungen (42) gebildete Winkel ist im Hinblick auf den 90° beschreibenden Kreisbogen des Profils (12) stets größer als 90°, um das Anschlußprofil (12) ohne Behinderung durch seine zahnartige Erhebungen (42) an die Vertiefungen (48) des Stützrohres (10) anlegen zu können.

Die Winkel a' und α", welche jeweils durch eine radiale Linie (55) und durch eine der Flanken (50 bzw. 52) gebildet werden, stellen Winkelhalbierende dar. In der gleichen Weise verhält es sich mit der Größe des Winkels, der gemäß Fig. 4 von zwei Flanken (54 und 56) gebildet wird und gesamthaft 90° beträgt.

Die erforderliche Größe der durch die Flanken (50 und 52) sowie (54 und 56) gebildeten Winkel ist im wesentlichen abhängig von dem Winkelbereich, welchen das Anschlußprofil (12) beschreibt. Bei einem größeren Winkelbereich als 90° für das Anschlußprofil (12) ist es bei gleicher Ausbildung der Erhebungen (42) des Anschlußprofils (12) und der Vertiefungen (48) des Stützrohres (10) nicht möglich, das Anschlußprofil (12) an dem Stützrohr (10) zur Anlage zu bringen. Siehe in diesem Zusammenhang beispielsweise die durch die Pfeile (58) und (60) angedeutete Bewegungsrichtung des Anschlußprofils (12) zum Stützrohr (10).

Die vergleichsweise am meisten gebräuchlichen Profilierungen des Stützrohres (10) sind aus den Fig. 5 bis 8 zu ersehen.

Die in der Fig. 5 gezeigte Profilierung entspricht der im Zusammenhang mit der Fig. 4 vorbeschriebenen Profilierung eines Stützrohres (10) und bedarf daher keiner weiteren Erläuterung. Das dazugehörende Anschlußprofil ist aus der Fig. 3 zu ersehen.

Gemäß der Fig. weist das Stützrohr (10) entsprechend einem dritten Ausführungsbeispiel - ausgehend von seinem äußeren kreisförmigen Umfang (62) - trapezförmige Vertiefungen (64) auf. Der mittlere Abstand zwischen den einzelnen Vertiefungen beträgt 15 Bogengrade und entspricht somit einer 24er Teilung des kreisförmigen Umfanges.

Die Winkel α' und x", welche jeweils durch eine radiale Linie (66) und durch eine der Flanken (68 und 70) gebildet werden, stellen Winkelhalbierende dar, welche gemeinsam einen Winkel von 90° beschreiben. An einem nicht näher dargestellten Anschlußprofil sind auf der kreisbogenförmigen Innenseite in mittleren Abständen von 15° trapezförmige Erhebungen vorgesehen, welche jeweils der Form der trapezförmigen Vertiefungen (64) des Stützrohres angepaßt sind.

Die in der Fig. 7 gezeigte Profilierung entspricht der im Zusammenhang mit der Fig. 1 vorbeschriebenen Profilierung eines Stützrohres (10). Ergänzend sei hier erwähnt, daß der von den beiden Winkelhalbierenden _{IX}' und a" gebildete Winkel 90° beträgt.

Gemäß der Fig. weist das Stützrohr (10) entsprechend einem vierten Ausführungsbeispiel - ausgehend von dem äußeren Umfang (72) - in einem Abstand von 15 Bogengraden dreieckförmige Vertiefungen (74) auf, deren Flanken (76 und 78) gemeinsam einen Winkel von 90° bilden. Die Winkel α' und x", welche jeweils durch eine radiale Linie (80) und durch eine der Flanken (76) bzw. (78) gebildet werden, stellen auch in diesem Fall Winkelhalbierende dar. An einem nicht näher dargestellten Anschlußprofil sind auf der kreisbogenförmigen Innenseite in einem mittleren Abstand von 15 Bogengraden dreieckförmige Erhebungen vorgesehen, welche jeweils der Form der dreieckförmigen Vertiefungen (74) des Stützrohres (10) angepaßt sind.

Um die in den Fig. 9 bis 24 gebräuchlichsten Winkelstellungen zwischen dem Steg (22) des Stützrohres (10) einerseits und dem oder denjenigen Stegen (20 bzw. 22) eines oder mehrerer angeordneter Anschlußprofile (12) bzw. eines Stützrohres (10) andererseits bilden zu können, wurde vorzugsweise eine 24er Teilung für die Anordnung der Vertiefungen und Erhebungen am Stützrohr bzw. am Anschlußprofil desselben vorgesehen.

Der kleinste Winkel zwischen zwei Stegen beträgt 30°. Weitere Winkeleinstellungen und Beispiele bezüglich der Anordnung der Stützrohre (10) sind aus den Fig. 9 bis 24 zu ersehen.

Die weiteren möglichen Winkeleinstellungen betragen hiernach 45°, 60°, 75°, 90°, 105°, 120°, 135°,150°,165° und 180°.

Gemäß der Fig. 25 ist an dem zumeist aus Beton gefertigten, nicht dargestellten Boden sowie an einer Decke des Kleinbaues jeweils ein Futterstück 82 zwecks Befestigung des Stützrohres (10) zwischen dem Boden und der Decke angeordnet bzw. mit dem Boden sowie mit der Decke verschraubt.

Das zylindrisch geformte Futterstück (82) weist einen ersten Abschnitt (84) mit einem Durchmesser auf, welcher geringfügig kleiner als der Innendurchmesser des Stützrohres (10) ist. Weiterhin weist das Futterstück (82) einen zweiten Abschnitt (86) auf, weicher mit einem im Vergleich zum Innendurchmesser des Stützrohres (10) größeren Durchmesser versehen ist, so daß dieser zweite Abschnitt (86) des Futterstükkes (82) stets über den oberen und unteren Rand des Stützrohres (10) hervorgeht.

Beim Aufsetzen des Stützrohres (10) auf eines der am Boden angeordneten Futterstücke (82) werden das Rohr mit seinem Steg (22) sowie das Anschlußprofil (12) mit seinem Steg (20) in die gewünschte Richtung verbracht. Hiernach wird das Anschlußprofil (12) mit Hilfe von Schrauben (14), welche beispielsweise auch selbstgewindeschneidend ausgebildet sein können, oder mit sogenannten Popnieten an dem Stützrohr (10) befestigt.

Für die Fixierung des Stützrohres (10) mit den Futterstücken (82) werden in einer nicht näher dargestellten Weise Schrauben verwendet, welche von Unbefugten nicht zu lösen sind, da hierfür Spezial-Steckschlüssel verwendet werden müssen.

Wenn die Skelettkonstruktion - Gurtprofile (88), Winkelprofile (90) sowie Stützrohre (10) mit Anschlußprofilen (12) - steht, können die Wand- oder Fensterteile (92) in einfacher Weise an die Stege (20) und (22) des Anschlußprofils (12) bzw. des Stützrohres (10) geschraubt werden. Auch in diesem Fall werden in bevorzugter Weise Schrauben verwendet, welche von Unbefugten nicht zu lösen sind.

Die Erfindung ist nicht auf die gezeigten Ausführungsbeispiele beschränkt. Im Sinne der Erfindung ist es beispielsweise möglich, mehrere Stege am äußeren Umfang des Stützrohres (10) und/oder an dem zu demselben gehörenden Anschlußprofil (12) anzuordnen, wenn dieses erwünscht ist. Auch die Form der Vertiefungen und Erhebungen an dem Stützrohr bzw. an dem Anschlußprofil kann von den in den Ausführungsbeispielen gezeigten Formen abweichen. Weiterhin ist darauf hinzuweisen, daß die Vertiefungen und Erhebungen auch - je nach Bedarf - mit einem größeren Abstand voneinander an dem äußeren Umfang des Stützrohres (10) bzw. an der Innenseite des Anschlußprofils (12) angeordnet sein können als dieses in den Fig. 1-8 gezeigt worden ist.

## Patentansprüche

1. Stützrohr (10) mit mindestens einem mit demselben lösbar verbundenen Anschlußprofil (12) für Kleinbauten, insbesondere für die Skelettrahmenkonstruktionen derselben, wobei das Anschlußprofil (12) mit mindestens einem an seinem Umfang nach außen weisenden und in Rohrlängsrichtung verlaufenden Steg (20) versehen ist und am Außenumfang des Stützrohres anliegt, gekennzeichnet durch die Kombination folgender Merkmale:
a) daß auch das Stützrohr (10) mit mindestens einem an seinem Umfang nach außen weisenden Steg (22) versehen ist,
b) daß an dem äußeren Umfang (44, 62) des Stützrohres (10) eine Vielzahl von achsparallei zu demselben verlaufenden Vertiefungen (26 oder 48) vorgesehen sind und
c) daß weiterhin das Anschlußprofil (12) auf seiner kreisbogenförmig geformten Innenseite ausgehend von einem Fußkreisbogen (30) eine Vielzahl von Erhebungen (32 oder 42) aufweist, welche mit den Vertiefungen (26 bzw. 48) des Stützrohres (10) im Eingriff stehen.

2. Stützrohr nach dem Anspruch 1, dadurch gekennzeichnet, daß das Stützrohr (10) im Strangpreßverfahren hergestellt worden ist.

3. Stützrohr nach dem Anspruch 1, dadurch gekennzeichnet, daß das Anschlußprofil (12) des Stützrohres (10) im Strangpreßverfahren hergestellt worden ist.

4. Stützrohr nach dem Anspruch 1; dadurch gekennzeichnet, daß der Steg (22) des Stützrohres (10) in radialer Richtung nach außen ragend mit dem Rohr verbunden ist.

5. Stützrohr nach dem Anspruch 1, dadurch gekennzeichnet, daß der Steg (20) des Anschlußprofils (12) in radialer Richtung nach außen ragend mit dem Anschlußprofil verbunden ist.

6. Stützrohr nach dem Anspruch 1, dadurch gekennzeichnet, daß die an dem äußeren Umfang (44) des Stützrohres (10) vorgesehenen Vertiefungen (26 oder 48) in einem Winkelabstand von 15° bzw. mit einer 24er Kreisteilung angeordnet sind. •

7. Stützrohr nach dem Anspruch 1 und 6, dadurch gekennzeichnet, daß die Vertiefungen (26) im Querschnitt gesehen wellenförmig ausgebildet sind.

8. Stützrohr nach den Ansprüchen 1 und 6, dadurch gekennzeichnet, daß die Vertiefungen (48) im Querschnitt gesehen dreieckförmig ausgebildet sind.

9. Stützrohr nach dem Anspruch 1, dadurch gekennzeichnet, daß die am Anschlußprofil (12) vorgesehenen Erhe' _{"}Iₗgen (32 oder 42) in einem Winkelabstand von ₁5° bzw. mit einer 24er Kreisteilung angeordnet sind.

10. Stützrohr nach den Ansprüchen 7 und 9, dadurch gekennzeichnet, daß die Erhebungen (32) des Anschlußprofils (12) im Querschnitt gesehen wellenförmig ausgebildet sind.

11. Stützrohr nach den Ansprüchen 8 und 9, dadurch gekennzeichnet; daß die Erhebungen (42) des Anschlußprofils (12) im Querschnitt gesehen dreieckförmig ausgebildet sind.

## Claims

1. A supporting tube (10) with at least one coupling section (12) releasably connected with it, for small buildings, especially for the skeleton frame structures of the latter, in which the coupling section (12) is provided with at least one flange (20) extending outwards from its periphery and running in the logitudinal direction of the tube, and abuts against the outer periphery of the supporting tube, characterised by the combination of the following features:
a) that the supporting tube (10) also is provided with at least one flange (22) extendig outwards from its periphery,
b) that in the outer periphery (44, 62) of the supporting tube (10) there are provided a plurality of recesses (26 or 48) running parallel to the axis of the latter and
c) that furthermore the coupling section (12) has on its arcuate-shaped interior a plurality of projections (32 or 42) originating from a basic arc (30), which are in engagement with the recesses (26 or 48) of the supporting tube (10).

2. Supporting tube according to claim 1, characterised in that the supporting tube (10) has been made by extrusion.

3. Supporting tube according to claim 1, characterised in that the coupling section (12) of the supporting tube (10) has been made by extrusion.

4. Supporting tube according to claim 1, characterised in that the flange (22) of the supporting tube (10) is so joined to the tube as to extend outwards in the radial direction.

5. Supporting tube according to claim 1, characterised in that the flange (20) of the coupling section (12) is so joined to the coupling section as to extend outwards in the radial direction.

6. Supporting tube according to claim 1, characterised in that the recesses (26 or 48) provided in the outer periphery (44) of the supporting tube (10) are arranged at an angular spacing of 15° or with division of a circle into 24.

7. Supporting tube according to claim 1 and 6, characterised in that the recesses (26), as seen in cross section, are formed in wave shape.

8. Supporting tube according to claims 1 and 6, characterised in that the recesses (48), as seen in cross section, are formed in triangular shape.

9. Supporting tube according to claim 1, characterised in that the projections (32 or 42) provided on the coupling section (12) are arranged at an angular spacing of 15° or with division of a circle into 24.

10. Supporting tube according to claims 7 and 9, characterised in that the projections (32) of the coupling section (12), as seen in cross section, are formed in wave shape.

11. Supporting tube according to claim 8 and 9, charcterised in that the projections (42) of the coupling section (12), as seen in cross section, are formed in triangular shape.

## Revendications

1. Tube support (10) muni d'au moins un profilé d'assemblage (12) relié à ce tube de façon séparable, pour petits édifices, notamment pour les constructions d'ossatures de ces édifices, le profilé d'assemblage (12) étant muni d'au moins une nervure (20) qui fait saillie vers l'extérieur sur sa périphérie et s'étend dans la direction longitudinale du tube, et s'appuie sur la périphérie extérieure du tube support, caractérisé par la combinaison de caractéristiques suivantes: a) que le tube support (10) est lui aussi muni d'au moins une nervure (22) qui fait saillie vers l'extérieur sur sa périphérie, b) que, sur la périphérie extérieure (44, 62) du tube support (10), sont prévus un grand nombre de creux (26 ou 48) qui s'étendent parallèlement à l'axe de ce tube, c) que, par ailleurs, le profilé d'assemblage (12) présente sur sa surface intérieure formée en arc de cercle, un grand nombre de saillies (32 ou 42) qui partent d'un arc de cercle de base et qui sont en prise avec les creux (26 ou 48 respectivement) du tube support (10).

2. Tube support suivant la revendication 1, caractérisé en ce que le tube support (10) a été fabriqué par le procédé de filage.

3. Tube support suivant la revendication 1, caractérisé en ce que le profilé d'assemblage (12) du tube support (10) a été fabriqué par le procédé de filage.

4. Tube support suivant la revendication 1, caractérisé en ce que la nervure (22) du tube support (10) est reliée au tube en saillie vers l'extérieur dans une direction radiale.

5. Tube support suivant la revendication 1, caractérisé en ce que la nervure (20) du profilé d'assemblage (12) est reliée au profilé d'assemblage en saillie vers l'extérieur dans une direction radiale.

6. Tube support suivant la revendication 1, caractérisé en ce que les creux (26 ou 48) prévus sur la périphérie extérieure (44) du tube support (10) sont disposés à un intervalle angulaire de 15° ou avec une division du cercle en 24 èmes.

7. Tube support suivant les revendications 1 et 6, caractérisé en ce que les creux (26), vus en section transversale, sont de forme ondulée.

8. Tube support suivant les revendications 1 et 6, caractérisé en ce que les creux (48), vus en section transversale, sont de forme triangulaire.

9. Tube support suivant la revendication 1, caractérisé en ce que les saillies (32 ou 42) prévues dans le profilé d'assemblage (12) sont disposées à un écartement angulaire de 15° ou avec une division du cercle en 24 èmes.

10. Tube support suivant les revendications 7 et 9, caractérisé en ce que les saillies (32) du profilé d'assemblage (12), vues en section transversale, sont de forme ondulée.

11. Tube support suivant les revendications 8' et 9, caractérisé en ce que les saillies (42) du profilé d'assemblage (12), vues en section transversale, sont de forme triangulaire.
